# EUROPÄISCHE PATENTSCHRIFT

(11) **EP 1 070 963 B1**
(45) Veröffentlichungstag und Bekanntmachung des Hinweises auf die Patenterteilung: **19.11.2008**
(21) Anmeldenummer: 00112838.8
(22) Anmeldetag: 17.06.2000
(51) Int. Cl.: G01N 35/10, B08B 3/00, B01L 11/00, B08B 3/04

(54) **Spülwannensystem**
Rinsing tray
Bac de rinçage

(30) Priorität: 19.07.1999 DE 19934090
(43) Veröffentlichungstag der Anmeldung: 24.01.2001
(73) Patentinhaber: CyBio AG, 07745 Jena (DE)
(72) Erfinder: Zimmermann, Peter, 07747 Jena (DE); Naumann, Uwe, 07747 Jena (DE)
(74) Vertreter: Oehmke, Volker

(56) Entgegenhaltungen:
- DE-C- 19 635 004
- US-A- 5 160 378
- PATENT ABSTRACTS OF JAPAN vol. 013, no. 517 (P-962), 20. November 1989 (1989-11-20) -& JP 01 209372 A (TOSHIBA CORP), 23. August 1989 (1989-08-23)

## Beschreibung

Die Erfindung betrifft eine Vorrichtung und ein Verfahren zum Reinigen der Pipettenspitzen von Multipipettoren oder der Transfernadeln von Replikationssystemen mit matrixförmig angeordneten Pipettenspitzen bzw. Transfernadeln. Die Vorrichtung besteht aus einer Pumpe und einem Spülwannensystem, wie es grundsätzlich aus der DE 196 35 004 C1 bekannt ist.

Multipipettoren finden insbesondere in der chemischen und biochemischen Wirkstofforschung zur Testung einer großen Vielzahl von Substanzen (Substanzbibliotheken) auf ihre Wirksamkeit für einen vorgesehenen Verwendungszweck (HTS: high throughput screening) Anwendung. Höchste Durchsätze werden dabei insbesondere mit Multipipettoren mit matrixförmig angeordneten Pipettenspitzen erreicht. Derzeit sind derartige Multipipettoren mit 8 x12 = 96 und 16 x24 = 384 Pipettenspitzen im Einsatz.
Als Beispiel seien die im Handel erhältlichen Multipipettoren der Firmen Robbins Scientific Sunnyvale, CA und der OpalJena GmbH (DD-PS 260571) genannt.

Dabei geht die Tendenz sowohl zu einer größer werdenden Anzahl von Testsubstanzvolumina, die auf eine Mikrotitrationsplatte (MTP) abgegeben werden, als auch zur Minimierung der einzelnen Testsubstanzvolumina.

Wurden diese Untersuchungen früher in MTPs durchgeführt, deren Vertiefungen (Wells) in einem 8 x12 = 96 Well-Raster angeordnet waren und Testsubstanzvolumina bis zu 300 µl pro Well aufnehmen konnten, gewinnen zunehmend Formate im Vielfachen dieses Rasters (16 x 24 = 384, 32 x 48 = 1536 und 64 x 96 = 6144) an Bedeutung. Die Außenmaße der eingesetzten MTPs sind gleich, unabhängig vom Weil-Raster, so dass sich ausgehend vom Mittenabstand der Wells beim 8 x12-Raster von 9 mm für die höheren Formate Mittenabstände von 4,5 mm, 2,25 mm und 1,125 mm ergeben.
Dabei verringert sich überproportional das pro Weil einbringbare Volumen.

Zur Testsubstanzübertragung werden seit einiger Zeit vermehrt auch Replikationssysteme eingesetzt, wie sie zum Beispiel von der Firma V&P Scientific Inc., CA angeboten werden.

Replikationssysteme bestehen aus zweidimensional angeordneten Transfernadeln gleichen Durchmessers und dienen ebenfalls der Testsubstanzübertragung in HTS-Anwendungen. Dabei sind die Transfernadeln vorteilhafterweise derart gestaltet, dass sich beim Eintauchen in eine Testsubstanz ausschließlich an ihrer Stirnseite meniskusförmig Testsubstanz absetzt. Dabei wird das Volumen der übertragbaren Substanz im Wesentlichen durch den Durchmesser der verwendeten Transfernadeln bestimmt und kann wesentlich geringer sein, als es mit oben genannten Multipipettoren möglich ist.

Eine gemeinsame Anforderung sowohl an Multipipettoren als auch an Replikationssysteme ist die Reinigung der Pipettenspitzen bzw. Transfernadeln nach einem Zyklus der Übertragung von Substanzen, um eine Kontamination der Testsubstanz bei der Neuaufnahme bzw. ein Übersprechen in den Nachfolgezyklus und damit die Verfälschung der Ergebnisse in nachfolgenden Zyklen zu verhindern.

Die Reinigung der Pipettenspitzen geschieht in einfachsten Fall dadurch, dass aus einem ersten Gefäß saubere Spülflüssigkeit aufgenommen und in ein benachbart angeordnetes zweites Gefäß ausgestoßen wird. Nachteilig bei einer derartigen Lösung ist zum einen, dass die beiden Gefäße im Wechsel unter den Pipettenspitzen angeordnet werden müssen bzw. die Pipettenspitzen über die Gefäße geführt werden müssen und zum anderen die äußere Oberfläche der Pipettenspitzen durch das Eintauchen in die im Wesentlichen strömungsfreie Spülflüssigkeit nur unzureichend gereinigt wird, was zugleich zur Kontamination der sauberen Spülflüssigkeit mit Testsubstanz führt.

Der erstgenannte Nachteil wird mit einem Spülwannensystem für einen Multipipettor, gemäß DE 196 35 004 C1 gelöst.
Ein derartiges Spülwannensystem besteht aus einer ersten Wanne zum Aufnehmen der unverbrauchten (sauberen) Spülflüssigkeit und einer zweiten Wanne zum Aufnehmen der kontaminierten Spülflüssigkeit, wobei die erste Wanne auf der zweiten Wanne aufsitzend angeordnet ist und über ihren Boden verteilt Stege mit durchgehenden Öffnungen (Durchgangslöcher) im Rastermaß eines matrixförmigen Multipipettors vorhanden sind.
Zur Durchführung des Spülprozesses wird die erste Wanne über einen Zulauf mit der sauberen Spülflüssigkeit befüllt. Damit der Füllstand der ersten Wanne die Steghöhe nicht überschreitet und dadurch über die Durchgangslöcher in die zweite Wanne ablaufen kann, ist ein Überlauf oder ein Füllstandssensor vorgesehen. Die Pipettenspitzen werden nun in die saubere Spülflüssigkeit getaucht, mit dieser durch Ansaugen befüllt und über den Durchgangslöchern wieder entleert, so dass die mit Resten der zuvor pipettierten Testsubstanz kontaminierte Spülflüssigkeit in die zweite Wanne gelangt. Ob die erforderliche Relativbewegung durch ein Verschieben des Spülsystems oder der Pipettenspitzen erfolgt, ist dabei unerheblich. Ein derartiges Spülwannensystem weist einige erheblich Nachteile auf:

Zwar werden die Pipettenspitzen innerlich durch wiederholtes Ansaugen und Abgeben der Spülflüssigkeit effektiv gereinigt, die äußere Oberfläche wird jedoch nur von der sauberen Spülflüssigkeit benetzt. Dadurch wird sowohl bei einer Neuaufnahme einer Testsubstanz diese mit Resten der zuvor pipettierten Testsubstanz kontaminiert, als auch die Spülflüssigkeit bei Wiederholung des Spülprozesses.
Je geringer trendgemäß die einzelnen Testsubstanzvolumina sind, desto dramatischer wirken sich auch geringfügigste Kontaminationen aus. Zwar gestattet ein derartiges Spülsystem problemlos einen vollständigen Austausch der Spülflüssigkeit in der ersten Wanne nach jeder Aufnahme, dies ist jedoch neben dem hohen Bedarf an Spülflüssigkeit insbesondere zeitaufwendig. Eine effektive Reinigung der äußeren Oberfläche findet deshalb trotzdem nicht statt, so dass ein derartiges Spülwannensystem für die Reinigung von Transfernadeln völlig ungeeignet scheint, da diese die Testsubstanz ausschließlich über ihre äußere Oberfläche aufnehmen.

Aufgabe der Erfindung ist es, ein Verfahren zu schaffen, mit dem es möglich ist, unter Nutzung eines an sich bekannten Spülwannensystems matrixförmig angeordnete Pipettenspitzen oder Transfernadeln völlig rückstandsfrei effektiv zu reinigen und den Spülprozess zeiteffektiver durchzuführen.

Es ist auch Aufgabe der Erfindung, eine dazu geeignete Vorrichtung zu schaffen, die das an sich bekannte Spülwannensystem umfasst.

Diese Aufgabe wird für eine Vorrichtung gemäß Anspruch 1 und für ein Verfahren gemäß Anspruch 8 gelöst. Vorteilhaft Ausführungen für die Vorrichtung sind in den Unteransprüchen 2 - 7 und für das Verfahren im Unteranspruch 9 beschrieben.

Erfindungswesentlich ist die kontinuierliche Befüllung der unteren Wanne des Spülwannensystems mit sauberer Spülflüssigkeit, welche dabei über die Durchgangslöcher in die obere Wanne befördert und von dort aus abgeführt wird.

Zur Reinigung werden die Pipettenspitzen bzw. Transfernadeln in die Durchgangslöcher des Spülwannensystems eingeführt. Dabei wird die äußere Oberfläche der Pipettenspitzen bzw. Transfernadeln durch die in den Durchgangslöchern erzeugte Strömung von der sauberen Spülflüssigkeit umströmt und somit gesäubert. Die sich dabei lösenden Reste von Testsubstanz werden durch die Strömung, erzeugt durch die kontinuierliche Zuführung von sauberer Spülflüssigkeit, in den Durchgangslöchern nach oben befördert und jeweils über deren Rand gespült.
Ein entscheidender Vorteil des erfindungsgemäßen Verfahrens gegenüber einem Verfahren, wie es mit einem Spülwannensystem gemäß der DE 196 35 004 C1 durchgeführt wird, ist die sichere Vermeidung der Kontamination des Behältnisses für die saubere Spülflüssigkeit, zu dem im erweiterten Sinn neben der unteren Wanne die Umwandungen der Durchgangslöcher gehören, die in die obere Wanne als Erhebungen hineinragen, als auch die Kontamination der darin befindlichen sauberen Spülflüssigkeit. Die sichere Vermeidung der Kontamination der Umwandungen der Durchgangslöcher ist nicht nur wichtig um die Kontamination der darin aufsteigenden sauberen Flüssigkeit zu verhindern, sondern auch deshalb, um bei der Wiedereinführung der Pipettenspitzen bzw. Transfernadeln, bei Wiederholung des Spülprozesses, diese nicht erneut bzw. zusätzlich durch Berührung mit den Umwandungen zu kontaminieren.

Da die Pipettenspitzen bzw. Transfernadeln zur Reinigung in die Durchgangslöcher eingetaucht werden, brauchen deren Umwandungen im Gegensatz zum Spülwannensystem gemäß der DE 196 35 004 C1 nur geringfügig in den Innenraum der oberen Wanne 1 zu ragen, wodurch sie Erhebungen von geringer Höhe bilden. Das führt zu dem interessanten Nebeneffekt, dass neben der erforderlichen horizontalen Bewegung jeweils um ein halbes Rastermaß zur Aufnahme der Spülflüssigkeit in den Durchgangslöchern und zur Abgabe in die obere Wanne nur eine Vertikalbewegung erforderlich ist, nämlich das Absenken der Pipettenspitzen bzw. das Anheben des Spülwannensystems zum Eintauchen in die Durchgangslöcher. Ein Absenken bei der Abgabe der Spülflüssigkeit ist nicht unbedingt erforderlich.

Ein weiterer Nebeneffekt besteht in der Möglichkeit einer engeren Anordnung der Durchgangslöcher und damit einer Erhöhung des Rastermaßes gegenüber einem Spülwannensystem gemäß der DE 196 35 004 C1, da keine Entlüftungsöffnungen erforderlich sind. Mittenabstände der Durchgangslöcher von kleiner 9 mm, z.B. 4,5 mm, 2,25 mm oder 1,125 mm sind realisierbar.
Ebenfalls sind kein Überlauf oder Überlaufsensor erforderlich, was zu einer konstruktiven Vereinfachung führt.
Um eine gleichmäßige Strömung der Spülflüssigkeit in allen Durchgangslöchern zu erzeugen, kann deren Querschnitt seitens der unteren Wanne verjüngt sein um den Durchfluss zu drosseln.
Damit sich beim Austreten der Spülflüssigkeit aus den Durchgangslöchern keine Tropfen ausbilden und die kontinuierlich geförderte Spülflüssigkeit abfließen kann, sollte die Randfläche um die Durchgangslöcher entweder sehr schmal sein, oder eine gegenüber dem Wannenboden der oberen Wanne geneigte Planfläche darstellen.

Um eine Kontamination des Spülwannensystems zu vermeiden, ist es vorteilhaft, die mit der kontaminierten Spülflüssigkeit und den Pipettenspitzen bzw. Transfernadeln in Kontakt kommenden Teile aus einem entsprechend hydrophoben Material herzustellen oder diese mit einem hydrophoben Material zu beschichten.

Die Erfindung soll nachstehend anhand zweier Ausführungsbeispiele näher erläutert werden. In den dazugehörigen Zeichnungen zeigen:
- Fig. 1: die Draufsicht auf ein erstes Ausführungsbeispiel für ein Spülwannensystem, bei welchem die Durchgangslöcher durch Röhrchen gebildet werden
- Fig. 2: die Schnittdarstellung einer Seitenansicht des in Fig. 1 dargestellten Spülwannensystems,
- Fig. 3: die Draufsicht auf ein zweites Ausführungsbeispiel für ein Spülwannensystem, bei welchem die Durchgangslöcher durch in Stegen befindliche Durchgangsbohrungen gebildet werden.
- Fig. 4: die Schnittdarstellung einer Seitenansicht des in Fig. 3 dargestellten Spülwannensystems.

Das in den Fig. 1 und Fig. 2 dargestellte erste Ausführungsbeispiel für ein Spülwannensystem besteht im Wesentlichen aus einer oberen Wanne 1.1, einer unteren Wanne 2.1, einer Zwischenwanne 3 und einer Vielzahl von Röhrchen 4, gleicher Dimensionierung, die matrixförmig angeordnet, mit einem Ende in der Zwischenwanne 3 befestigt sind. Die freien Enden der Röhrchen 4 ragen durch Öffnungen 5, die einen größeren Durchmesser aufweisen, als der Außendurchmesser der Röhrchen 4 ist, senkrecht zum Wannenboden in den Innenraum der oberen Wanne 1.1 hinein. Das befestigte Ende der Röhrchen 4 steht jeweils über einen Kanal 6 mit der unteren Wanne 2.1 in Verbindung. Auf eine Darstellung und Beschreibung von Details wie Verbindungselementen oder eventuellen Dichtelementen, die für das Verständnis der Funktionsweise des Spülsystems nicht erforderlich sind, soll verzichtet werden. Derartige Maßnahmen sind für den Fachmann selbstverständlich und in ihrer Art der Ausführung ohne Einfluss auf die prinzipielle Ausführung des Spülwannensystems. Ebenfalls nicht dargestellt ist ein mit der unteren Wanne 2.1 verbundener Zulauf 10, über den die saubere Spülflüssigkeit mittels einer Pumpe in den Innenraum der unteren Wanne 2.1 befördert wird und ein mit der Zwischenwanne 3 verbundener Ablauf 9, der mit einer weiteren Pumpe verbunden sein kann.
Das beschriebene Spülwannensystem und die über den Zulauf 10 mit der unteren Wanne 2.1 zwingend verbundene Pumpe stellen eine erfindungsgemäße Vorrichtung dar.

Während der Durchführung des Reinigungsprozesses erfolgt ein kontinuierliches Befüllen der unteren Wanne 2.1 mit sauberer Spülflüssigkeit. Die Spülflüssigkeit steigt dabei über die Kanäle 6 in den Röhrchen 4 nach oben und fließt über deren Rand, um anschließend durch den freien Bereich der Öffnungen 5 in die Zwischenwanne 3 abzufließen. Von hier kann die Spülflüssigkeit über den Ablauf 9 durch ihre Schwerkraft ablaufen oder aber durch Abpumpen entfernt werden.
Um in allen Röhrchen 4 gleiche Strömungsverhältnisse unabhängig von ihrem Abstand zum Zulauf 10 zu schaffen, sind die Innendurchmesser der Kanäle 6 deutlich kleiner gewählt, als die Innendurchmesser der Röhrchen 4.
Damit die aufsteigende Spülflüssigkeit die Röhrchen 4 ungehindert verlassen kann, werden Röhrchen 4 mit einer geringen Wandstärke verwendet. Die Wandstärke ist bestimmend für die Randfläche, welche die Spülflüssigkeit in horizontaler Richtung überfließen muss. Zur Verringerung dieser Randfläche können die Röhrchen 4 vorteilhafterweise angefast sein.

Der Reinigungsprozess für die Pipettenspitzen bzw. Transfernadeln besteht in der Regel aus der mehrmaligen Durchführung des Spülprozesses.
Der Spülprozess beginnt, indem das Spülsystem und die matrixförmige Anordnung von Pipettenspitzen bzw. Transfernadeln so zueinander positioniert werden, dass die einzelnen Pipettenspitzen bzw. Transfernadeln jeweils in Flucht mit einem Röhrchen 4 über diesem angeordnet sind. Durch Anheben des Spülsystems oder Absenken der Pipettenspitzen bzw. Transfernadeln werden diese in die Röhrchen 4 eingetaucht. Dabei wird die äußere Oberfläche der Pipettenspitzen bzw. Transfernadeln durch die in den Röhrchen 4 erzeugte Strömung von der sauberen Spülflüssigkeit umströmt und somit gesäubert.

In Falle der Pipettenspitzen wird während des Umspülens der äußeren Oberfläche zugleich das Pipetteninnere durch Ansaugen mit sauberer Spülflüssigkeit befüllt.
Im befüllten Zustand werden die Pipettenspitzen wieder angehoben oder das Spülsystem abgesenkt. Es folgt eine horizontale Relativbewegung, vorzugsweise um den halben Abstand zweier benachbarter Röhrchen 4 und die Abgabe der Pipetteninhalte in die obere Wanne 1.1.
Der Spülprozess kann beliebig oft wiederholt werden, ohne dass ein vollständiger Austausch der sauberen Spülflüssigkeit erforderlich wäre.
Dabei hängt die Effektivität der Reinigung für die äußere Oberfläche der Pipettenspitzen bzw. Transfernadeln allein von der Dauer des Umströmens durch die saubere Spülflüssigkeit und deren Strömungsgeschwindigkeit ab. Für die Effektivität der Reinigung der inneren Oberfläche der Pipettenspitzen ist die Zahl der Zyklen von Ansaugen und Ausstoßen, d. h. die mehrfache Wiederholung des Spülprozesses maßgebend.

Eine technologisch einfacher herstellbare Ausführung eines erfindungsgemäßen Spülwannensystems wird in einem zweiten Ausführungsbeispiel anhand von Fig. 3 und Fig. 4 beschrieben.
Das zweite Ausführungsbeispiel besteht aus einer oberen Wanne 1.2 und einer unteren Wanne 2.2, wobei der Boden der oberen Wanne 1.2 in Form von nebeneinander angeordneten Stegen 7 mit Durchgangsbohrungen 8 ausgebildet ist.
Analog dem ersten Ausführungsbeispiel erfolgt ein kontinuierliches Befüllen der unteren Wanne 2.2 über einen Zulauf 10 mit sauberer Spülflüssigkeit. Die Spülflüssigkeit steigt dabei über die Durchgangsbohrungen 8 in den Stegen 7 nach oben und fließt über deren Rand in das Innere der oberen Wanne 1.2. Von hier aus kann die Spülflüssigkeit über einen Ablauf 9 abgepumpt werden.
Wesentlich ist auch hier, dass die Durchgangsbohrungen 8 im gleichen Rastermaß angeordnet sind wie es die Pipettenspitzen bzw. Transfernadeln sind.

Damit sich beim Austreten der Spülflüssigkeit aus den Durchgangsbohrungen 8 keine Tropfen ausbilden und die kontinuierlich geförderte Spülflüssigkeit abfließen kann, sollte der Randbereich der Stege 7 um die Durchgangsbohrungen als eine zum Wannenboden der oberen Wanne 1.2 hin geneigte Planfläche ausgebildet sein, wie in Fig. 4 dargestellt.
Die obere Wanne 1.2 ist vorteilhafterweise aus einem hydrophoben Material hergestellt oder mit einem solchen Material beschichtet, so dass sich in ihr ein zusammenhängender Flüssigkeitsstand ausbildet und damit eine gleichmäßige Absaugung der kontaminierten Spülflüssigkeit ermöglicht wird.

### Bezugszeichenliste

- 1: obere Wanne
- 1.1: erste Ausführung einer oberen Wanne
- 1.2: zweite Ausführung einer oberen Wanne
- 2: untere Wanne
- 2.1: erste Ausführung einer unteren Wanne
- 2.2: zweite Ausführung einer unteren Wanne
- 3: Zwischenwanne
- 4: Röhrchen
- 5: Öffnung
- 6: Kanal
- 7: Steg
- 8: Durchgangsbohrung
- 9: Ablauf
- 10: Zulauf

## Patentansprüche

1. Vorrichtung zum Reinigen für matrixförmig angeordnete Pipettenspitzen bzw. Transfernadeln mit einem Spülwannensystem mit einer unteren Wanne (2) und einer oberen Wanne (1), wobei in den Innenraum der oberen Wanne (1) Erhebungen ragen, welche Durchgangslöcher aufweisen, die senkrecht zum Wannenboden der oberen Wanne (1) und im gleichen Rastermaß zueinander wie die Pipettenspitzen bzw. Transfernadeln angeordnet sind, **dadurch gekennzeichnet,**
**dass** eine Pumpe vorhanden ist, die über einen Zulauf (10) mit der unteren Wanne (2) verbunden ist, um diese kontinuierlich mit Spülflüssigkeit zu befüllen und an der oberen Wanne (1) wenigstens ein Ablauf (9) vorhanden ist.

2. Spülwannensystem nach Anspruch 1, **dadurch gekennzeichnet,**
**dass** die Erhebungen durch die Endstücke dünnwandiger Röhrchen (4) gebildet werden, die in einer Zwischenwanne (3) mit dem anderen Ende befestigt sind und durch runde Öffnungen (5) im Wannenboden der oberen Wanne (1) in diese hinein ragen.

3. Spülwannensystem nach Anspruch 2, **dadurch gekennzeichnet,**
**dass** die Öffnungen (5) einen größeren Durchmesser aufweisen, als der Außendurchmesser der Röhrchen (4) ist, wodurch sie die Abläufe (9) darstellen und die Zwischenwanne (3) einen Endablauf zum Abpumpen der Spülflüssigkeit aufweist.

4. Spülwannensystem nach Anspruch 2 oder 3, **dadurch gekennzeichnet,**
**dass** die Röhrchen (4) an ihrem Randbereich eine umlaufende Fase aufweisen.

5. Spülwannensystem nach Anspruch 1, **dadurch gekennzeichnet,**
**dass** die Erhebungen auf dem Wannenboden der oberen Wanne (1) ausgebildete Stege (7) darstellen und die Durchgangslöcher Durchgangsbohrungen (8) sind, wobei der Randbereich um die Durchgangsbohrungen (8) eine zum Wannenboden der oberen Wanne (1) geneigte Planfläche darstellt.

6. Spülwannensystem nach Anspruch 1, **dadurch gekennzeichnet,**
**dass** wenigstens die obere Wanne (1) aus einem hydrophoben Material besteht oder mit einem hydrophoben Material beschichtet ist.

7. Spülwannensystem nach Anspruch 1, **dadurch gekennzeichnet,**
**dass** das Rastermaß, d. h. der Mittenabstand der Durchgangslöcher kleiner 9 mm ist, insbesondere 4,5 mm, 2,25 mm oder 1,125 mm.

8. Verfahren zum Reinigen einer matrixförmigen Anordnung von Pipettenspitzen oder Transfernadeln, bei dem die Anordnung und ein Spülsystem gemäß einer Vorrichtung nach Anspruch 1 so zueinander positioniert werden, dass die einzelnen Pipettenspitzen bzw. Transfernadeln jeweils in Flucht mit einem Durchgangsloch über diesem,angeordnet sind, **dadurch gekennzeichnet,**
**dass** die Pipettenspitzen bzw. Transfernadeln in die Durchgangslöcher eingetaucht werden, während die untere Wanne (2) mit sauberer Spülflüssigkeit befüllt wird, die über die Durchgangslöcher nach oben steigt und die äußere Oberfläche der Pipettenspitzen bzw. Transfernadeln umströmt und somit säubert.

9. Verfahren zum Reinigen einer matrixförmigen Anordnung von Pipettenspitzen nach Anspruch 8, **dadurch gekennzeichnet,**
**dass** während des Umspülens der äußeren Oberfläche zugleich das Pipetteninnere durch Ansaugen mit sauberer Spülflüssigkeit befüllt wird, die Pipettenspitzen im befüllten Zustand wieder angehoben oder das Spülsystem abgesenkt wird und die Pipettenspitzen horizontal zum Spülsystem bewegt werden, um die Pipetteninhalte in die obere Wanne (1) abzugeben.

## Claims

1. A device for cleaning pipette tips or transfer needles, which are arranged in the shape of a matrix, said device comprising a rinsing tray system, including a lower tray (2) and an upper tray (1), with protrusions projecting into the interior of the upper tray (1), said protrusions having through holes which are arranged perpendicularly to the bottom of the upper tray (1) and are arranged within the same grid spacing relative to each other as the pipette tips or transfer needles, **characterized in that** a pump is present, which is connected to the lower tray (2) via an inlet (10) so as to continuously fill the lower tray (2) with rinsing liquid, and at least one outlet (9) is present at the upper tray (1).

2. Rinsing tray system according to claim 1, **characterized in that** the protrusions are formed by the end pieces of thin-walled tubes (4), which are mounted in an intermediate tray (3) by their other ends and project into the upper tray (1) through round openings (5) in the bottom of the upper tray (1).

3. Rinsing tray system according to claim 2, **characterized in that** the openings (5) have a diameter which is greater than the external diameter of the tubes (4), so that the openings (5) constitute outlets (9), and the intermediate tray (3) has an end outlet for pumping out the rinsing liquid.

4. Rinsing tray system according to claim 2 or 3, **characterized in that** the tubes (4) have a circumferential chamfer in their peripheral region.

5. Rinsing tray system according to claim 1, **characterized in that** the protrusions constitute webs (7) formed on the bottom of the upper tray (1) and the through holes are through bores (8), with the peripheral region around the through bores (8) constituting a plane surface that is inclined towards the bottom of the upper tray (1).

6. Rinsing tray system according to claim 1, **characterized in that** at least the upper tray (1) consists of a hydrophobic material or is coated with a hydrophobic material.

7. Rinsing tray system according to claim 1, **characterized in that** the grid spacing, i.e. the center-to-center distance of the through holes, is less than 9 mm, in particular 4.5 mm, 2.25 mm, or 1.125 mm.

8. A method for cleaning a matrix-shaped arrangement of pipette tips or transfer needles, wherein the arrangement and a rinsing system of a device according to claim 1 are positioned relative to each other such that the individual pipette tips or transfer needles are each arranged in alignment with and above a respective through hole, **characterized in that** the pipette tips or transfer needles are immersed in the through holes, while the lower tray (2) is being filled with clean rinsing liquid, which rises to the top via the through holes and flows around the outer surface of the pipette tips or transfer needles, thereby cleaning them.

9. Method for cleaning a matrix-shaped arrangement of pipette tips according to claim 8, **characterized in that**, simultaneously with the flow around the outer surface, the interior of the pipettes is being filled with clean rinsing liquid by suction, the pipette tips in their filled condition being raised again, or the rinsing system being lowered, and the pipette tips being moved horizontally to the rinsing system so as to discharge the contents of the pipettes into the upper tray (1).

## Revendications

1. Dispositif de nettoyage pour pointes de pipettes ou aiguilles de transfert, disposées sous la forme d'une matrice, ledit dispositif comprenant un système de bacs de rinçage, comportant un bac inférieur (2) et un bac supérieur (1), et des protubérances entrant dans l'espace intérieur du bac supérieur (1), lesdites protubérances présentant des trous de passage qui sont perpendiculaires au fond du bac supérieur (1) et qui sont disposés de manière à présenter la même trame entre eux que les pointes de pipettes ou aiguilles de transfert, **caractérisé en ce que** l'on prévoit une pompe, qui est en communication avec le bac inférieur (2) au moyen d'une entrée (10) afin de remplir le bac inférieur (2) en continu avec du liquide de rinçage, et qu'au moins une sortie (9) est prévue sur le bac supérieur (1).

2. Système de bacs de rinçage selon la revendication 1, **caractérisé en ce que** lesdites protubérances sont formées par les extrémités de tubes (4) à paroi mince, qui sont fixés par leur autre extrémité dans un bac intermédiaire (3) et font saillie dans le bac supérieur (1) à travers d'ouvertures rondes (5) dans le fond du bac supérieur (1).

3. Système de bacs de rinçage selon la revendication 2, **caractérisé en ce que** les ouvertures (5) présentent un diamètre qui est supérieur au diamètre extérieur des tubes (4), de sorte que les ouvertures (5) constituent des sorties (9) et le bac intermédiaire (3) présente une sortie d'extrémité pour l'évacuation du liquide de rinçage par pompe.

4. Système de bacs de rinçage selon la revendication 2 ou 3, **caractérisé en ce que** les tubes (4) présentent un chanfrein circonférentiel dans leur région périphérique.

5. Système de bacs de rinçage selon la revendication 1, **caractérisé en ce que** lesdites protubérances constituent des entretoises (7) formées sur le fond du bac supérieur (1) et que les trous de passage sont des alésages de passage (8), la région périphérique autour desdites alésages de passage (8) constituant une face plane inclinée vers le fond du bac supérieur (1).

6. Système de bacs de rinçage selon la revendication 1, **caractérisé en ce qu'**au moins le bac supérieur (1) est constitué d'un matériau hydrophobique ou est revêtu d'un matériau hydrophobique.

7. Système de bacs de rinçage selon la revendication 1, **caractérisé en ce que** la trame, c'est-à-dire la distance de centre à centre des trous de passage, est de moins de 9 mm, en particulier 4,5 mm, 2,25 mm, ou 1,125 mm.

8. Procédé de nettoyage d'un ensemble matriciel de pointes de pipettes ou aiguilles de transfert, dans lequel procédé ledit ensemble et un système de rinçage d'un dispositif selon la revendication 1 sont positionnés l'un par rapport à l'autre de sorte que chacune des pointes de pipettes ou aiguilles de transfert soit disposée en alignement avec un trou de passage respectif et au-dessus de celui-ci, **caractérisé en ce que** les pointes de pipettes ou aiguilles de transfert sont immergées dans les trous de passage, le bac inférieur (2) étant en même temps rempli de liquide de rinçage propre, cette dernière montant vers le haut à travers les trous de passage et entourant la surface extérieure des pointes de pipettes ou aiguilles de transfert tout en les nettoyant.

9. Procédé de nettoyage d'un ensemble matriciel de pointes de pipettes selon la revendication 8, **caractérisé en ce que**, pendant que le liquide entoure la surface extérieure, l'intérieur des pipettes est rempli par aspiration avec du liquide de rinçage propre, les pointes de pipettes ainsi remplies étant relevées encore une fois ou le système de rinçage étant abaissé, et les pointes de pipettes étant déplacées horizontalement par rapport au système de rinçage afin de décharger les contenus des pipettes dans le bac supérieur (1).
